# EUROPÄISCHE PATENTSCHRIFT

(11) **EP 0 418 679 B1**
(45) Veröffentlichungstag und Bekanntmachung des Hinweises auf die Patenterteilung: **18.05.1994**
(21) Anmeldenummer: 90117326.0
(22) Anmeldetag: 08.09.1990
(51) Int. Cl.: B66F 7/28

(54) **Hebebühne für Kraftfahrzeuge**
Lifting platform for motor vehicles
Plate-forme de levage pour automobiles

(30) Priorität: 16.09.1989 DE 3930988; 08.05.1990 DE 9005236 U
(43) Veröffentlichungstag der Anmeldung: 27.03.1991
(73) Patentinhaber: HERKULES HEBETECHNIK GMBH, D-34123 Kassel (DE)
(72) Erfinder: Ochs, Eckhard, D-3500 Kassel (DE)
(74) Vertreter: Walther, Horst, Dipl.-Ing.

(56) Entgegenhaltungen:
- WO-A-86/06802
- DE-B- 1 217 571
- DE-B- 1 217 571
- DE-C- 3 203 904

## Beschreibung

Die Erfindung betrifft eine Hebebühne für Kraftfahrzeuge mit einem Hubtisch, wobei auf dem Hubtisch eine aufblasbare Vorrichtung zur Aufnahme des Fahrzeugrahmens vorgesehen ist.

Ein derartige Hebebühne ist aus der DE-B-1217571 bekannt.

Hebebühnen mit einem Traggestell sind in den verschiedensten Ausführungen bekannt. So ist beispielsweise aus dem DE-U-84 405 344 eine Hebebühne bekannt, bei der das Hebegestell aus vier auf einer Grundplatte angeordneten Scherenarmpaaren besteht, wobei die Hubbewegung durch einen zwischen Grundplatte und Hubtisch als Traggestell angeordneten Luftbalg erfolgt. Da das aufzubockende Kraftfahrzeug von dem Hubtisch am Fahrzeugboden, und hier speziell an den Rahmenholmen, nicht unmittelbar erfaßt werden kann, müssen auf dem Hubtisch an bestimmten Stellen Gummiklötze, vorzugsweise vier Gummiklötze, aufgesetzt werden, die das Fahrzeug an den dafür vorgesehenen Punkten an den Rahmenholmen erfassen. Das Anbringen der Gummiklötze auf dem Hubtisch ist überaus umständlich, weil das Bedienungspersonal sich hierzu bücken bzw. unter das Fahrzeug begeben muß.

Darüber hinaus ist als weiterer Nachteil festzuhalten, daß nach dem Aufsetzen der Gummiklötze auf den Hubtisch der Hebebühne zwischen Rahmen und Gummiklotz ein Abstand besteht. Bevor das Fahrzeug durch die Hebebühne angehoben wird, muß dieser Abstand zunächst überwunden werden; er stellt somit einen Leerhub für die Hebebühne dar, da dieser Abstand bei maximaler Hubhöhe der Hebebühne nicht mehr zur Verfügung steht.

Aus der DE-C-32 03 904 ist ein Traggestell einer Hebebühne bekannt, bei dem auf den Querträgern mit Fluid gefüllte Kissen angeordnet sind.

Der Flüssigkeitsdruck in dem jeweiligen Kissen ist hierbei so bemessen, daß sich das anzuhebende Fahrzeug mit seinem entsprechenden Rahmenteil in das Fluidkissen soweit eindrückt, daß praktisch der gesamte auf dem Kissen aufliegende Bereich des Rahmens der gleichen Auflagekraft ausgesetzt sind.

Aus der DE-C-33 09 902 ist ebenfalls eine H-förmig ausgebildete Hebebühne bekannt, bei der auf den Querträgern Polsterkörper vorgesehen sind, die an den Rahmenteilen des Fahrzeugs während des Anhebens anliegen. Die Aufgabe dieser Polsterkörper besteht ebenso wie bei denen gemäß der DE-C-32 03 904 darin, den darauf aufliegenden Rahmenteilen eine möglichst große Auflagefläche zur Verfügung zu stellen, um die Flächenpressung gering zu halten, um hierdurch Verformungen an den Rahmenteilen entgegenzuwirken. Diese bekannten Polsterkörper oder Kissen weisen darüber hinaus aber noch den Nachteil auf, daß die Polsterkörper nachträglich vom Bedienungspersonal von Hand unter die entsprechenden Stellen am Rahmen gebracht werden müssen. Darüber hinaus ist auch mit den oben beschriebenen Ausbildungen von Polsterkörpern ein Leerhub der Hebebühne nicht zu vermeiden.

Der Erfindung liegt daher die Aufgabe zugrunde, ausgehend vom Stand der Technik, einen Polsterkörper zu schaffen, der nicht vom Bedienungspersonal, nach dem Überfahren der Hebebühne durch das Fahrzeug, in den Bereich der tragenden Rahmenteile gebracht werden muß, und durch den darüber hinaus ein Leerhub der Hebebühne vermieden wird.

Die Aufgabe wird erfindungsgemäß dadurch gelöst, daß die aufblasbare Vorrichtung als mindestens zwei aufblasbare, im unbefüllten Zustand beim Hinüberfahren durch ein Kraftfahrzeug flach auf dem Hubtisch aufliegende, jeweils aus einem Teil bestehende Luftpolsterkörper ausgebildet ist. Durch die Anordnung von aufblasbaren Luftpolsterkörpern als Auflageelemente für den Rahmen eines Kraftfahrzeuges wird erreicht, daß das Kraftfahrzeug über das bereits plazierte Auflageelement hinüberfahren kann, da es die Tragfunktion erst dann erfüllt, wenn es mit Luft befüllt ist. Im unbefüllten Zustand ist die Höhe des Lustpolsterkörpers derart gering, daß hierdurch keinerlei Widerstand für das zu überfahrende Fahrzeug geboten wird; d.h. selbst für tiefergelegte Fahrzeuge bestehen beim Überfahren eines mit derartigen Polsterkörpern als Auflageelemente versehenen Traggestelles keine Probleme.

Der Einsatz derartiger aufblasbarer Luftpolsterkörper ist auch bei Hebebühnen mit Traggestellen möglich, wie sie beispielsweise aus der DE-C-33 09 902 bekannt sind.

Eine besonders vorteilhafte Ausführungsform eines Hubtisches zeichnet sich dadurch aus, daß der Hubtisch parallel zur Auffahrrichtung beidseitig jeweils einen gegenüber der Höhe des Mittelteiles des Hubtisches nach unten abgesetzten Überfahrsteg aufweist, auf dem jeweils mindestens ein aufblasbarer Luftpolsterkörper angeordnet ist. Hierbei ragt der Überfahrsteg in vorteilhafter Weise in seiner seitlichen Erstreckung über die Grundplatte hinaus.

Der Vorteil dieser Ausführungsform liegt darin, daß hierbei keine vor und hinter der Hebebühne angeordneten Auffahrrampen zum Überfahren der Hebebühne durch ein Fahrzeug erforderlich sind.

Nach einem besonderem Merkmal dieser Ausführungsform weist der Hubtisch eine quer zur Auffahrrichtung angeordnete Traverse auf, die den gleichen Querschnitt wie der Hubtisch aufweist. Die Traverse nimmt hierbei im Bereich des Überfahrsteges zwei Luftpolsterkörper auf; weitere zwei Luftpolsterkörper befinden sich dazu gegenüberliegend auf den Überfahrstegen des Hubtisches. Die Traverse ist hierbei in Auffahrrichtung verschieblich an dem Hubtisch angeordnet. Durch diese Art der Ausbildung des Hubtisches wird erreicht, daß der Hubtisch jeder Fahrzeuggröße, und hier insbesondere jeder Achsabstandslänge eines Fahrzeugs, angepaßt werden kann, so daß auch Fahrzeuge mit unterschiedlich langem Achsabstand sicher angehoben werden können.

Um eine Beschädigung der Luftpolsterkörper zu verhindern, ist jeder Luftpolsterkörper durch ein nachgiebiges Schutzelement, z.B. eine Lasche, abgedeckt.

Nach einer weiteren Ausführungsform eines Hubtisches weist jeder Überfahrsteg einen sich über seine gesamte Länge erstreckenden aufblasbaren Luftpolsterkörper auf. Der Vorteil dieser Ausführungsform besteht darin, daß das Fahrzeug nicht nur an vier einzelnen Punkten erfaßt wird, sondern daß vielmehr die Hubkraft auf eine viel größere Fläche des Fahrzeuges verteilt werden kann.

Hierbei kann ebenfalls ein sich über die gesamte Länge des Überfahrsteges erstreckender Ausleger vorgesehen sein, der in etwa die Breite des Überfahrstegs besitzt und der mittels Scharniere mit dem Überfahrsteg gelenkig verbunden ist.

Bei dieser Ausführungsform ist der Luftpolsterkörper durch ein Tragelement, beispielsweise eine sich über die Länge des Luftpolsterkörpers erstreckende Weichkunststoffplatte, mit dem äußeren Rand des Auslegers verbunden. Die Weichkunststoffplatte dient hierbei auch dem Schutz des Luftpolsterkörpers vor äußeren Einwirkungen. Der Vorteil dieser Ausbildung liegt darin, daß hiermit auch besonders breite Fahrzeuge von der Hebebühne, und hier speziell von der Kunststoffplatte, aufgenommen werden können, wobei sichergestellt ist, daß für das Bedienungspersonal, für den Fall, daß sich ein schmales Auto auf der Hebebühne befindet, durch diese Ausleger keinerlei Verletzungsgefahr ausgeht, da sich diese Ausleger bei Auftreffen auf einen Gegenstand nach oben wegklappen. Eine weitere Verminderung der Unfallgefahr erfolgt im übrigen noch dadurch, daß bei Aufblasen des Luftpolsterkörpers die seitlichen Ausleger im unbelasteten Zustand zwangsweise nach oben abklappen.

Als besonders vorteilhaft hat sich die Verwendung eines Stückes eines Feuerwehrschlauches zum Einsatz als Luftpolsterkörper erwiesen. Dies deshalb, weil ein derartiger Schlauch äußerst widerstandsfähig gegenüber chemischen Einflüssen ist und darüber hinaus im luftlosen Zustand keinerlei Wölbung besitzt.

In der Zeichnung sind drei beispielsweise Ausführungsformen einer Hebebühne mit Traggestell dargestellt.
- Fig. 1: zeigt eine erste Ausführungsform einer Hebebühne mit Hubtisch in einer perspektivischen Darstellung;
- Fig. 2: zeigt einen Schnitt gemäß der Linie II-II aus Fig. 1, wobei die Grundplatte und das Hebegestell weggelassen sind;
- Fig. 3: zeigt eine zweite Ausführungsform einer Hebebühne mit Hubtisch in einer perspektivischen Darstellung.

Gemäß Fig. 1 besteht die Hebebühne, hier beispielsweise als Kurzhub-Hebebühne dargestellt, aus einer mit 1 bezeichneten Grundplatte, einem aus vier Scherenarmpaaren bestehenden Hebegestell 2 und dem insgesamt mit 3 bezeichneten Hubtisch. Der Hubtisch 3 besteht hierbei aus einem Mittelteil 4, dem zu beiden Seiten jeweils ein Überfahrsteg 5 zugeordnet ist, der gegenüber der Höhe des Mittelteiles 4 des Hubtisches nach unten abgesetzt ist. An dem Überfahrsteg 5 sind gelenkig die Ausleger 6 befestigt. Auf dem Überfahrsteg 5 ist fest der Luftpolsterkörper 7 angeordnet. Als Luftpolsterkörper kann hierbei ein Stück eines Feuerwehrschlauches Verwendung finden. Der Luftpolsterkörper 7 und der Ausleger 6 sind jeweils durch eine Weichkunststoffplatte 8 miteinander verbunden. Befindet sich somit der Rahmenholm eines Fahrzeuges unmittelbar über dem Luftpolsterkörper 7, dann wird beim Aufblasen des Luftpolsterkörpers der Ausleger 6 nach oben gezogen, also nach oben abgeklappt (Fig. 2).

In diesem Fall besteht keinerlei Verletzungsgefahr für das Bedienungspersonal durch diese Ausleger 6. Außerdem verhindert die Weichkunststoffplatte 8 eine Beschädigung des Luftpolsterkörpers.

Andererseits wird durch diese Maßnahme der Verbindung des Luftpolsterkörpers 7 mit dem Ausleger 6 der Einsatzbereich einer derartigen Hebebühne auch auf breitere Fahrzeuge erweitert. Im nicht aufgeblasenen Zustand des Luftpolsterkörpers 7 liegt die Kunststoffplatte 8 nahezu eben auf dem Ausleger 6 und dem Überfahrsteg 5 auf (Fig. 2 gestrichelt dargestellt).

Gemäß Fig. 3 besteht die Hebebühne, hier ebenfalls als Kurzhub-Hebebühne dargestellt, aus der mit 1 bezeichneten Grundplatte und dem aus vier Scherenarmpaaren bestehenden Gestell 2 und dem insgesamt mit 3 bezeichneten Hubtisch. Der Hubtisch 3 besteht hierbei aus dem Mittelteil 4, dem zu beiden Seiten jeweils der Überfahrsteg 5 zugeordnet ist. Auch hier ist der Überfahrsteg in seiner Höhe gegenüber der Höhe des Mittelteiles des Hubtisches nach unten abgesetzt. An dem Hubtisch 3 ist darüber hinaus die in Überfahrrichtung längsverschiebliche Traverse 9 angeordnet. Die Traverse 9, die den gleichen Querschnitt wie der Hubtisch 3 aufweist, besitzt ebenfalls ein Mittelteil 4′ mit einem jeweils zu beiden Seiten angeordneten Überfahrsteg 5′. Die Traverse 9 ist durch Führungsmittel 10 mit dem Hubtisch 3 verbunden.

Das Führungsmittel 10 besteht beispielsweise aus einem an der Traverse 9 angebrachten Vierkantprofil 10a, das in einem am Hubtisch angeordneten entsprechend ausgebildeten Vierkantprofil 10b geführt ist.

Die Traverse 9 weist im Bereich der Überfahrstege 5′ zwei aufblasbare Luftpolsterkörper 11 auf; ein zweites Paar aufblasbarer Luftpolsterkörper 11 ist jeweils auf den Überfahrstegen 5 des Hubtisches an den der Traverse gegenüberliegenden Enden des Hubtisches angeordnet. Die Polsterkörper 11 sind jeweils von Laschen 12, beispielsweise in Form von Gummilappen überdeckt, um eine Beschädigung des eigentlichen Polsterkörpers zu vermeiden, wobei als aufblasbarer Luftpolsterkörper wiederum ein Stück eines Feuerwehrschlauches Verwendung finden kann.

## Patentansprüche

1. Hebebühne für Kraftfahrzeuge mit einem Hubtisch (3), wobei auf dem Hubtisch (3) eine aufblasbare Vorrichtung zur Aufnahme des Fahrzeugrahmens vorgesehen ist,
**dadurch gekennzeichnet**, daß
die aufblasbare Vorrichtung als mindestens zwei aufblasbare, im unbefüllten Zustand beim Hinüberfahren durch ein Kraftfahrzeug flach auf dem Hubtisch (3) aufliegende, jeweils aus einem Teil bestehende Luftpolsterkörper (7,11) ausgebildet ist.

2. Hebebühne nach Anspruch 1
**dadurch gekennzeichnet**, daß
der Hubtisch (3) parallel zur Auffahrrichtung beidseitig jeweils einen gegenüber der Höhe des Mittelteiles (4) des Hubtisches (3) nach unten abgesetzten Überfahrsteg (5) aufweist.

3. Hebebühne nach Anspruch 2
**dadurch gekennzeichnet**, daß
sie eine Grundplatte (1) zur Aufnahme des Hebegestells (2) aufweist, wobei der Überfahrsteg (5) in seiner seitlichen Erstreckung über die Grundplatte (1) hinausragt.

4. Hebebühne nach Anspruch 2
**dadurch gekennzeichnet**, daß
auf dem Überfahrsteg (5) jeweils mindestens ein Luftpolsterkörper (7, 11) angeordnet ist.

5. Hebebühne nach einem der Ansprüche 2 bis 4
**dadurch gekennzeichnet**, daß
der Hubtisch (3) eine quer zur Auffahrrichtung angeordnete Traverse (9) aufweist, die zwei Luftpolsterkörper (11) aufnimmt.

6. Hebebühne nach Anspruch 5
**dadurch gekennzeichnet**, daß
die Traverse (9) in Auffahrrichtung verschieblich an dem Hubtisch (3) angeordnet ist.

7. Hebebühne nach Anspruch 1
**dadurch gekennzeichnet**, daß
der Luftpolsterkörper (11) durch ein nachgiebiges Schutzelement, z.B. eine Lasche (12) abgedeckt ist.

8. Hebebühne nach Anspruch 2
**dadurch gekennzeichnet**, daß
zwei schlauchförmig ausgebildete Luftpolsterkörper (7) parallel zur Auffahrrichtung auf den beiden Überfahrstegen (5) angeordnet sind.

9. Hebebühne nach Anspruch 8
**dadurch gekennzeichnet**, daß
der Überfahrsteg (5) einen sich über seine gesamte Länge erstreckenden Ausleger (6) aufweist, der in etwa die Breite des Überfahrsteges (5) besitzt, und der mittels Scharniere mit dem Überfahrsteg (5) gelenkig verbunden ist.

10. Hebebühne nach Anspruch 9
**dadurch gekennzeichnet**, daß
der Luftpolsterkörper (7) durch ein mittels auf seiner Oberseite angeordneten Trageelementes (8) mit dem äußeren Rand des Auslegers (6) verbunden ist.

11. Hebebühne nach Anspruch 10
**dadurch gekennzeichnet**, daß
das Trageelement (8) eine Weichkunststoffplatte ist, die auch dem Schutz des Luftpolsterkörpers (7) dient.

12. Hebebühne nach Anspruch 10
**dadurch gekennzeichnet**, daß
das Tragelement (8) sich über die gesamte Länge des Luftpolsterkörpers (7) erstreckt.

13. Hebebühne nach Anspruch 1
**dadurch gekennzeichnet**, daß
als aufblasbarer Luftpolsterkörper (7,11) ein Stück eines Feuerwehrschlauches verwendet wird.

## Claims

1. Elevating platform for motor vehicles, comprising a lifting table (3), wherein an inflatable device for reception of the vehicle chassis is provided on the lifting table (3), characterised thereby that the inflatable device is constructed as at least two inflatable air cushion bodies (7, 11) each consisting of one part and in the unfilled state lying flat on the lifting table (3) when driven over by a motor vehicle.

2. Elevating platform according to claim 1, characterised thereby that the lifting table (3) has, parallel to the drive-on direction, at each side a respective drive-over flange (5) displaced downwardly relative to the height of the middle part (4) of the lifting table (3).

3. Elevating platform according to claim 2, characterised thereby that it comprises a base plate (1) for the reception of the lifting frame (2), wherein the drive-over web (5) projects, in its lateral extent, beyond the base plate (1).

4. Elevating platform according to claim 2, characterised thereby that at least one air cushion body (7, 11) is arranged on each drive-over flange (5).

5. Elevating platform according to one of claims 2 to 4, characterised thereby that the lifting table (3) has a crossbeam (4) which is arranged transversely to the drive-on direction and receives the two air cushion bodies (11).

6. Elevating platform according to claim 5, characterised thereby that the crossbeam (9) is arranged at the lifting table (3) to be displaceable in drive-on direction.

7. Elevating platform according to claim 1, characterised thereby that the air cushion body (11) is covered by a flexible protective element, for example a strap (12).

8. Elevating platform according to claim 2, characterised thereby that the two air cushion bodies (7) constructed in hose shape are arranged parallel to the drive-on direction on the two drive-over flanges (5).

9. Elevating platform according to claim 8, characterised thereby that the drive-over flange (5) comprises an outrigger (6) which extends over the entire length thereof, has approximately the width of the drive-over flange (5) and is pivotably connected with the drive-over flange (5) by means of hinges.

10. Elevating platform according to claim 9, characterised thereby that the air cushion body (7) is connected with the outer edge of the outrigger (6) by a carrier element (8) arranged centrally on its upper side.

11. Elevating platform according to claim 10, characterised thereby that the carrier element (8) is a plate of soft synthetic material, which also serves for the protection of the air cushion body (7).

12. Elevating platform according to claim 10, characterised thereby that the carrier element (8) extends over the entire length of the air cushion body (7).

13. Elevating platform according to claim 1, characterised thereby that a fire brigade hose is used as inflatable air cushion body (7, 11).

## Revendications

1. Plate-forme de levage pour véhicules automobiles, comportant une table de levage (3) sur laquelle est prévu un dispositif gonflable pour supporter le châssis d'un véhicule, **caractérisée** en ce que le dispositif gonflable est formé par au moins deux coussins pneumatiques gonflables (7, 11) faits chacun d'une pièce et qui, dans leur état dégonflé pour être franchis par un véhicule, reposent à plat sur la table de levage (3).

2. Plate-forme selon la revendication 1, **caractérisée** en ce que la table de levage (3) comporte de chaque côté, parallèlement à la direction d'accès du véhicule, une bande carrossable (5) décalée vers le bas par rapport au niveau de la partie centrale (4) de la table de levage (3).

3. Plate-forme selon la revendication 2, **caractérisée** en ce qu'elle comporte une plaque de base (1) pour supporter le bâti de levage (2) et en ce que la bande carrossable (5) s'étend latéralement au-delà de la plaque de base (1).

4. Plate-forme selon la revendication 2, **caractérisée** en ce qu'au moins un coussin pneumatique (7, 11) est disposé sur chaque bande carrossable (5).

5. Plate-forme selon l'une des revendications 2 à 4, **caractérisée** en ce que la table de levage (3) comporte une traverse (9) disposée perpendiculairement à la direction d'accès et portant deux coussins pneumatiques (11).

6. Plate-forme selon la revendication 5, **caractérisée** en ce que la traverse (9) est montée sur la table de levage (3) de manière coulissante dans la direction d'accès.

7. Plate-forme selon la revendication 1, **caractérisée** en ce que le coussin pneumatique (11) est couvert par un élément protecteur, par exemple une plaque (12), qui est déformable.

8. Plate-forme selon la revendication 2, **caractérisée** en ce que deux coussins pneumatiques (7) en forme de tuyau sont disposés parallèlement à la direction d'accès sur les deux bandes carrossables (5).

9. Plate-forme selon la revendication 8, **caractérisée** en ce que la bande carrossable (5) comporte un élément en porte-à-faux (6) s'étendant sur toute sa longueur, lequel a approximativement la même largeur que la bande carrossable (5) et est articulé à cette bande (5) au moyen de charnières.

10. Plate-forme selon la revendication 9, **caractérisée** en ce que le coussin pneumatique (7) est raccordé au bord extérieur de l'élément en porte-à-faux (6) par un élément de support (8) disposé au milieu de sa face supérieure.

11. Plate-forme selon la revendication 10, **caractérisée** en ce que l'élément de support (8) est une plaque en matière synthétique tendre qui sert aussi à protéger le coussin pneumatique (7).

12. Plate-forme selon la revendication 10, **caractérisée** en ce que l'élément de support (8) s'étend sur toute la longueur du coussin pneumatique (7).

13. Plate-forme selon la revendication 1, **caractérisée** en ce qu'un tronçon d'un tuyau à incendie est utilisé en guide de coussin pneumatique gonflable (7, 11).
